# FASCICULE DE BREVET EUROPEEN

(11) **EP 2 269 180 B1**
(45) Date de publication et mention de la délivrance du brevet: **11.09.2013**
(21) Numéro de dépôt: 09735970.7
(22) Date de dépôt: 16.04.2009
(51) Int. Cl.: G08G 1/04

(54) **SYSTEME D'AIDE A L'EXPLOITATION D'UN RESEAU ROUTIER A QUALITE DE SERVICE**
HILFSSYSTEM FÜR DEN BETRIEB EINES STRASSENNETZES MIT DIENSTGÜTE
SUPPORT SYSTEM PROVIDING ASSISTANCE IN THE OPERATION OF A ROAD NETWORK WITH QUALITY OF SERVICE

(30) Priorité: 25.04.2008 FR 0802337
(43) Date de publication de la demande: 05.01.2011
(73) Titulaire: Citilog, 94110 Arcueil (FR)
(72) Inventeur: PINTADO, Miguel, F-77400 Lagny Sur Marne (FR); DOURET, Jérôme, F-75018 Paris (FR); GIRARDEAU, Christian, F-78620 L'etang La Ville (FR)
(74) Mandataire: Nguyen Van Yen, Christian
(86) Numéro de dépôt international: PCT/EP2009/054551
(87) Numéro de publication internationale: WO 2009/130162

(56) Documents cités:
- EP-A- 0 639 822
- FR-A- 2 842 637
- ELIAS KYRIAKIDES ET AL: "A Next Generation Alarm Processing Algorithm Incorporating Recommendations and Decisions on Wide Area Control" POWER ENGINEERING SOCIETY GENERAL MEETING, 2007. IEEE, IEEE, PI, 1 juin 2007 (2007-06-01), pages 1-5, XP031118319 ISBN: 978-1-4244-1296-9 cité dans la demande

## Description

La présente invention se rattache au domaine des systèmes de supervision de trafic, notamment routier et autoroutier. Ces systèmes sont utilisés par les exploitants de réseaux pour suivre les flux de trafic, repérer les incidents, intervenir pour en corriger les conséquences et plus globalement assurer à la fois la sécurité du réseau et la fluidité du trafic. Ils comprennent en général des capteurs pour mesurer l'état du trafic, des moyens de communication pour assurer la remontée des informations des capteurs sur un ou plusieurs centres de supervision, lesdits centres de supervision comprenant des moyens de filtrage et de visualisation des informations remontées des capteurs et des moyens pour décider des informations à communiquer aux usagers du réseau et des interventions à effectuer, lesdites interventions pouvant prendre la forme d'informations à communiquer aux usagers par l'intermédiaire de panneaux à messages variables, d'interventions de moyens propres à l'exploitant ou de déclenchement d'interventions de tiers (forces de police, moyens de secours...). Les capteurs peuvent être des boucles magnétiques implantées dans la chaussée des réseaux, des caméras ou des radars. Les moyens de communication peuvent être des réseaux filaires ou des réseaux de communication sans fil. Les moyens de filtrage peuvent être plus ou moins automatisés, impliquant une intervention exclusive ou assistée des agents affectés par le gestionnaire du réseau à la supervision.

Dans l'état actuel de la technique, un exploitant de réseau qui souhaite superviser ledit réseau pour assurer une qualité de service déterminée, notamment face à des incidents, utilise des bornes d'appel d'urgence ou le traitement des appels usagers à un numéro spécial, le traitement par des opérateurs des données capturées par des boucles magnétiques réparties sur le réseau et/ou des images collectées par des caméras également réparties et la détection d'incidents par des patrouilles. Ce traitement essentiellement manuel et réactif ne permet pas de hiérarchiser facilement les niveaux de risque liés à des alarmes déterminées, notamment sur des réseaux étendus. En conséquence, il n'est pas aujourd'hui possible à l'opérateur de garantir à ses usagers des classes de qualité de service reproductibles telles que définies, en particulier, par les opérateurs de télécommunications.

La présente invention résout ce problème en fournissant un système d'aide à l'exploitation permettant de filtrer et hiérarchiser les niveaux.

A cet effet, l'invention propose un système d'aide à l'exploitation d'un réseau routier comprenant au moins deux capteurs d'images, des moyens de communication qui transmettent des informations des capteurs d'images à au moins un centre de gestion du réseau d'où sont émises des commandes d'intervention en réaction à des alarmes générées par les dites informations, caractérisé en ce que les priorités de traitement des informations et d'émission des commandes sont définies par l'application successive d'une fonction de classification des dites alarmes en priorités techniques de commandes d'intervention et d'une fonction de transformation des dites priorités techniques par des critères pondérés de qualité de service définis pour la gestion dudit réseau..

Avantageusement, le système d'aide à l'exploitation d'un réseau routier selon l'invention comprend en outre au moins une caméra orientable.

Avantageusement, chacun des capteurs d'images et chacune des caméras orientables sont montés sur un mât en bordure du réseau routier, ledit mât étant relié aux moyens de communication et à au moins un module d'alimentation.

Avantageusement, les moyens de communication sont constitués par un réseau de communication sans fil.

Avantageusement, un traitement de DAI est effectué localement en sortie des capteurs d'images.

Avantageusement, le traitement de DAI est apte à commander le pointage d'au moins une caméra orientable vers une zone d'incident. Avantageusement, le traitement DAI génère des alarmes qui sont transmises à un centre de gestion du réseau.

L'invention propose également un procédé d'aide à l'exploitation d'un réseau routier comprenant au moins deux étapes de capture d'images, une étape de communication des informations des images capturées à au moins un centre de gestion du réseau, d'où sont émises des commandes d'intervention en réaction à des alarmes générées par les dites informations, caractérisé en ce que les priorités de traitement des informations et d'émission des commandes sont définies par l'application successive d'une fonction de classification des dites alarmes en priorités techniques de commandes d'intervention et d'une fonction de transformation des dites priorités techniques par des critères pondérés de qualité de service définis pour la gestion dudit réseau.

Avantageusement, le procédé d'aide à l'exploitation d'un réseau routier selon l'invention comprend en outre une étape de prise de vue par une caméra orientable.

Avantageusement, le procédé d'aide à l'exploitation d'un réseau routier selon l'invention comprend une étape de transmission d'alarmes issues d'un traitement local de DAI en sortie des capteurs d'images à un centre de gestion du réseau.

Avantageusement, lesdites alarmes sont caractérisées par des informations permettant d'identifier au moins un des éléments choisis au sein du groupe constitué par le capteur, la voie, le type d'acteur, la nature de l'incident et sa date.

Avantageusement, le procédé d'aide à l'exploitation d'un réseau routier selon l'invention comprend en outre une étape de supervision des alarmes comprenant une sous-étape de fusion des alarmes avec des données issues d'autres capteurs situés sur le réseau et une sous-étape de classement des alarmes selon un premier ordre de priorité établi en fonction des caractéristiques des incidents.

Avantageusement, les caractéristiques des incidents sont choisies dans un groupe comprenant au moins des indices de criticité, des indicateurs de sécurité, des indicateurs d'état du trafic, le nombre d'alarmes dans une zone spatio-temporelle et la durée de l'alarme en cours.

Avantageusement, l'étape de supervision comprend en outre une sous-étape consistant à modifier le premier ordre de priorité en fonction de critères de qualité de service définis pour la gestion dudit réseau.

Avantageusement, les critères de qualité de service sont choisis dans un groupe comprenant au moins des conditions minimales de viabilité, des conditions de référence de viabilité, des durées maximales de retour à des conditions de référence de viabilité, des indicateurs de répartition et de contrôle spatio-temporels du trafic, des indicateurs de perturabation du trafic, des indicateurs d'effet des perturbations, des indicateurs de mise à disposition des usagers du réseau d'informations sur les conditions de trafic. Avantageusement, l'étape de supervision comprend en outre une sous-étape consistant à extraire des alarmes classées par ordre de priorité celles qui nécessitent une action immédiate pour les afficher sur l'écran d'un opérateur du centre de gestion de réseau.

Avantageusement, l'étape de supervision comprend en outre une sous-étape consistant à extraire des alarmes classées par ordre de priorité celles qui peuvent être résolues par une action simple et une autre sous-étape consistant à exécuter ladite action simple.

Un autre avantage de la présente invention est que le système de l'invention, dont l'architecture repose sur deux niveaux de capteurs dont les plus nombreux sont à bas coût, présente un coût d'acquisition très bas. En outre, un mode privilégié de réalisation utilise des communications sans fil entre capteurs, ce qui réduit de manière significative le coût de déploiement, notamment par rapport à un système à communication filaire. De plus, le coût de maintenance est réduit car les différents éléments du système sont intégrés.

L'invention sera mieux comprise, ses différentes caractéristiques et avantages ressortiront de la description qui suit de plusieurs exemples de réalisation et de ses figures annexées dont :
- La figure 1 est un schéma de l'architecture générale du système d'aide à l'exploitation d'un réseau de trafic routier selon l'invention;
- La figure 2 représente un capteur d'images dans un mode de réalisation de l'invention;
- La figure 3 est un schéma de l'architecture d'un centre de gestion du trafic dans un mode de réalisation de l'invention ;
- La figure 4 est un schéma fonctionnel des opérations d'un centre de gestion de réseau dans un mode de réalisation de l'invention ;
- La figure 5 illustre les modalités de gestion des priorités d'alarmes dans le superviseur d'alarmes dans un mode de réalisation de l'invention;
- La figure 6 représente les différents niveaux de risques définis par le gestionnaire du réseau dans un mode de réalisation de l'invention.

Dans la suite de la description, les abréviations et acronymes ont les significations indiquées dans le tableau ci-dessous, à moins qu'une signification différente ne leur soit explicitement donnée dans un contexte particulier :

| **Abréviation/Acronyme** | **Signification** |
|---|---|
| 3G | Réseau de communication sans fil cellulaire de 3^{ème} génération |
| ADSL | Asymmetric Digital Suscriber Line ou Liaison numérique à débit asymétrique |
| BAU | Bande d'Arrêt d'Urgence |
| DAI | Détection Automatique d'Incidents |
| CCTV | Closed Circuit TeleVision ou Caméra en circuit fermé |
| CAN | Convertisseur Analogique Numérique |
| FME | For Mobile Equipment ou Connecteur pour équipement mobile |
| GPRS | General Packet Radio Service ou Service radio par paquets |
| GSM | Global System for Mobile communications ou Groupe Spécial Mobile |
| IEEE ou I3E | Institute of Electrical and Electronics Engineers ou Institut des ingénieurs électriciens et électroniciens. |
| IP | Internet Protocol ou Protocole Internet |
| KPI | Key Performance Indicator ou Indicateur clé de performance |
| M2M | Machine to Machine ou Communication inter-équipements |
| PL | Poids Lourd |
| PTZ | Pan Tilt Zoom ou Caméra panoramique |
| RTC | Réseau Téléphonique Commuté |
| SCADA | Supervisory Control And Data Acquisition ou Commande et acquisition de données de surveillance |
| SLA | Service Level Agreement ou Contrat de niveau de service |
| T-Factor | Ordre de priorité technique |
| TCP/IP | Transmission Control Protocol/Internet Protocol ou Couches transport et réseau de l'Internet |
| TMC | Traffic Management Center ou Centre de gestion de trafic |
| VL | Véhicule Léger |
| VMS Ou PMV | Variable Message Sign ou Panneau à Messages Variables |
| VPN | Virtual Private Network ou Réseau privé virtuel |
| Wi-Fi™ | Marque déposée par la Wireless Ethernet Compatibility Alliance pour désigner les réseaux locaux sans fil à la norme 802.11 |

La figure 1 illustre l'architecture générale d'un système d'aide à l'exploitation d'un réseau routier 10 dans un mode de réalisation de l'invention. Les réseaux de plusieurs centaines de kilomètres sont ceux pour lesquels l'invention apportera les principaux avantages. On peut tout à fait envisager cependant la mise en place d'un tel système pour aider l'exploitant d'un réseau de taille plus réduite. Un exploitant peut également avoir un système d'aide à l'exploitation qui gère plusieurs réseaux géographiquement distincts et dans ce cas, il pourra avantageusement équiper des sous-réseaux des équipements selon l'invention à moindre coût. Des capteurs d'images 20 ayant une capacité de détection automatique d'incidents (DAI) et de mesure de trafic qui seront décrits plus loin sont positionnés le long des tronçons du réseau. Ces capteurs d'images sont avantageusement disposés tous les 300 à 400 mètres (la distance peut être moindre en cas de route courbe et/ou de pentes et/ou présence d'éléments obstruant la portée du champ de vue (ex : PMV, arbres, courbure de la route), et ce afin d'assurer, de préférence, une couverture totale du linéaire routier à surveiller. Dans un mode de réalisation privilégié, des caméras orientables 30 sont positionnées également le long des tronçons du réseau mais avec un maillage plus lâche, par exemple tous les 2000 mètres (chaque caméra peut-être orientée et/ou zoomée dans un rayon de 1000 mètres autour de son point d'implentation ; la distance peut-être moindre si des éléments de la scène obstruent le champ de vue de la caméra : PMV, arbres, courbure de la route). Elles permettent d'effectuer des zooms sur des zones où des incidents ont été détectés pour effectuer une confirmation. Les différentes caméras sont reliées à un centre de gestion du réseau 50 par un réseau de communication filaire (RTC, ADSL, etc.) ou sans fil (GSM, ADSL, 3G, Wi-Fi, etc.) 40. Le réseau de communication sera avantageusement un réseau sans fil, préférentiellement cellulaire. Le réseau de communication cellulaire est du type réseau fermé de machines (M2M) s'appyant préférentiellement sur le mode de transmission GPRS avec un protocole d'échange basé sur TCP/IP. Le M2M permet aux capteurs d'images de transmettre ou de reçevoir des informations avec un ou plusieurs serveurs de communication situés dans le ou les centres de gestion du trafic via protocole GPRS 900/1800 Mhz. : Le serveur de communication est interconnecté avec internet par l'opérateur de téléphonie mobile. Le serveur de communication est connecté via l'internet. Une communication VPN est établie entre les différents éléments du système.

Plusieurs niveaux de centres de gestion peuvent être prévus, notamment dans le cas où le gestionnaire exploite plusieurs réseaux. Un premier niveau peut traiter une partie des alarmes et un deuxième niveau, au moins, peut traiter les autres alarmes et coordonner plusieurs centres de gestion de premier niveau. Un type de centre de gestion est décrit plus loin. Un centre de gestion peut envoyer des messages à afficher sur des Panneaux à Messages Variables (PMV ou VMS) 60. Les messages contiennent des informations sur le trafic destinées aux usagers du réseau et éventuellement des consignes de déviation du trafic ou de vitesse à respecter. Un centre de gestion peut également envoyer des instructions ou demandes d'intervention à des équipes de l'exploitant prévues à cet effet ou à des services non rattachés à l'exploitant mais chargés de missions de service public (police, gendarmerie, services sanitaires...).

La figure 2 représente un capteur d'images doté de fonctionnalités de DAI. Le capteur est préférentiellement monté sur un mât en acier d'une hauteur préférentielle de 12 mètres. Le mât doit avoir une rigidité suffisante pour limiter les vibrations et déplacement dûs au vent notamment. La capteur est placé avantageusement dans la partie haute du mât à l'aide de son dispositif de fixation. Le capteur est une caméra du type caméra intelligente, c'est-à-dire embarquant des capacités calcul permettant l'execution d'un logiciel de DAI video et de mesures de trafic tels que ceux fournis par la demanderesse (MediaRoad™ / VisioPad™ / MediaTD™) dont certaines fonctions sont décrites plus loin. La caméra peut être du type CanCam fourni par la sociéte Feith Sensor to Image GmbH. La caméra est placée dans un caisson caméra étanche de protection du type IP66 et est fixée sur le mât à l'aide des dispositifs de fixation usuelles. La caméra est connectée via sa sortie RS-232 à un modem GPRS préférentiellement du type MC35i : Modem GPRS classe 4, bibande 900/1800 de chez Siemens. Une antenne du réseau M2M est positionnée, normalement au sommet du mât (Antenne GPRS 900/1800 avec connecteur FME). On peut envisager de regrouper les capteurs 20 en un réseau local supportant un protocole adapté de type Wi-Fi, IEEE 802.15.4 (Zigbee) ou réseau maillé. L'antenne sera alors différente. Dans ce cas, on positionnera un noeud de réseau sur le mât d'une des caméras orientable 30 et l'antenne de ce mât permettra les communications vers le centre de gestion de réseau choisi. Une étude d'architecture doit être faite au cas par cas pour déterminer quelle est la solution optimale en coût efficacité compte tenu de la topologie environnante. Le mât doit être alimenté en courant. Avantageusement un ensemble batteries/panneaux solaires est prévu pour chacun des mâts et permet d'assurer l'autonomie en énergie du dispositif capteur / antenne ou caméra mobile. Un exemple de module solaire (panneaux solaires) proposé est fabriqué par la société française Photowatt, par exemple le modèle MP1100 est de type PW6-100. Un exemple de modèle de batterie proposé sont fabriquées par la société Allemande BANNER. Un modèle de batterie stationnaire la PzS Solar proposé est le Type 6 PzS 690. Outre les modules solaires et les batteries le dispositif est avantageusement équipé avec un régulateur de tension fabriqué par la société Allemande STECA, Le modèle de régulateur de Série RS3431 proposé est le Type PR3030. Les batteries et le régulateur sont placés au pied du mât dans un coffre à batterie du type caisse palette Big Box en polyéthylène haute densité (PEHD),

En permanence chaque capteur d'images ou point DAI élémentaire analyse automatiquement la scène et produit une alarme en cas d'incident. Un incident est défini comme un événement survenant inopinément et de nature à pertuber la sécurité ou la progression des véhicules. Il peut nécessiter une intervention de la part de l'exploitant et/ou du conducteur du véhicule. Le logiciel de DAI vidéo Citilog (MediaRoad ou VisioPad) analyse à une fréquence de 5 images par seconde la scène capturée par la caméra vidéo. La présence de véhicules est détectée par double-comparaison entre l'image courante, l'image précédente et une image de référence stockée à l'initialisation du capteur. Les véhicules sont identifiés et marqués par des filtres basés sur des facteurs de forme typiques (voiture, poids lourd, motocyclette, piéton...). Un algorithme de poursuite permet le suivi de l'objet marqué à travers la séquence d'images, l'analyse de son mouvement et la construction de la trajectoire spatio-temporelle de l'objet. L'algorithme permet d'assurer la continuité de la poursuite même en présence de masquage temporaires, L'interprétation algorithmique du mouvement et des déplacements permet de détecter, de classifier et de positionner les incidents : véhicules arrétés en trafic fluide ou en embouteillage, ralentissement, véhicule lent, contresens, etc. Des traitements spécifiques sont avantageusement appliqués pour réduire le taux de fausse alarme (verrouillage de la poursuite sur des mouvements détectés, élimination du bruit de fond de scène, filtrage des conditions météorologiques, auto-apprentissage des fausses alarmes précédentes...)

En complément de l'analyse DAI, le point élémentaire peut être amené à effectuer des mesures de trafic du type : comptage, vitesse, taux d'occupation, temps inter véhiculaires, etc. Les mesures sont agrégées puis envoyées au superviseur à intervalles réguliers. La fréquence privilégiée d'envoi est paramétrable et peut être fixée avantageusement à 6 minutes. A partir de ces mesures sont calculés pour chaque portion de route un indicateur global de sécurité et l'état de trafic actuel. Lorsqu'un incident survient, une alarme est automatiquement produite. Chaque alarme est caractérisée par:
- L'identifiant de la caméra (qui indique la position sur le linéaire)
- La voie concernée (BAU, voie rapide, voie lente, etc.) et la position dans la voie.
- Le type de l'acteur : piétons, véhicules (éventuellement qualifié : VL / PL / Transport collectif / transport matière dangereuse), débris sur la voie ;
- La nature de l'incident : arrêt, mouvement lent dans un flux, mouvement rapide dans un flux, arrêt prolongé dans une congestion, etc.
- La date (h:m:s) de début d'incident (T0).

A T0 + ΔTn, (ΔTn étant paramétrable selon le type et la nature de l'alarme) l'alarme est envoyée au superviseur situé dans centre de gestion du trafic (via M2M ou tout autre moyen de communication). On ajoute le temps TN = T0 + ΔTn aux caractéristiques de l'alarme. Une image ou clip est envoyée simultanément et associé à l'alarme. En fin d'incident (retour à la normale) le point de DAI en informe le superviseur (acquittement). Sur demande, le flux d'images peut-être transmis au superviseur pour visualisation en temps réel.

Les caméras orientables PTZ 30, présentes dans une variante privilégiée de réalisation de l'invention, sont montés sur des mâts de même type que ceux sur lesquels sont montées les capteurs d'images. Ces mâts, ou certains d'entre eux, sont également préférentiellement dotés d'une antenne, d'un modem, de batteries et de panneaux solaires de même type que ceux couplés aux capteurs d'image. Ils ont cependant une hauteur supérieure pour pouvoir couvrir une zone plus étendue et une géométrie adaptée à ladite hauteur supérieure et au poids plus élevé de l'équipement. Les caméras PTZ ont les caractéristiques suivantes : c'est une caméra CCTV équipée d'un objectif avec zoom motorisé x18 et pilotable à distance. La caméra doit être connecté en flux IP préférentiellement MPEG4 (BOSCH AutoDome série 500i suspendu exterieur). Elle doit être placée dans un caisson étanche IP66 et fixé à l'aide de ces accessoires usuels de fixation sur mât. Les caméras sont orientées par commande automatique ou manuelle soit à partir des capteurs DAI de la zone soit à partir du centre de gestion de trafic. Les images qu'elles envoient au centre de gestion permettent de valider les informations reçues des capteurs DAI en zoomant sur une partie de la zone où s'est produit l'incident ayant déclenché l'alarme.

La figure 3 représente l'architecture d'un centre de gestion dans un mode de réalisation de l'invention. Les signaux reçus des capteurs DAI et des caméras PTZ sont stockés sur un serveur de communication et de supervision d'alarmes.. Le serveur de communication et de supervision d'alarmes est un PC industriel standard intégré dans un châssis. Il est connecté aux capteurs d'images, aux caméras mobiles ainsi qu'au logiciel de traitement de gestion du trafic du centre de contrôle ou SCANDA. Il est équipé d'un logiciel spécialisé, comme ceux commercialisés par la demanderesse qui réalise notamment les tâches suivantes : communication avec les capteurs d'images et caméras mobiles, centralisation des alarmes, clips vidéos et des mesures de trafic, supervison des alarmes (telle que défini plus loin), supervision technique, configuration et maintenance du système, communication avec le SCADA du centre de gestion du trafic, communication avec le système CCTV du centre de gestion du trafic, i.e. pilotage d'un switch video. D'autres types de capteurs peuvent également être reliés au centre de gestion et lui fournir des mesures : boucles à induction implantées dans la chaussée du réseau, notamment à des points particuliers tels que les bretelles d'accès ou de sortie et les péages ; capteurs météo (anémomètres, indicateurs de brouillard ou de pluie...). Un centre de gestion de trafic selon l'invention comprendra avantageusement un mur d'images permettant de visualiser les remontées des capteurs DAI et des caméras PTZ. Il comprend également des stations de travail affectées à des opérateurs qui traitent les alarmes. Les différents modules de traitement ci-dessus implantés dans un centre de gestion selon un mode de réalisation de l'invention sont avantageusement reliés entre eux par un réseau local utilisant un protocole de communication standard tel que le protocole IP.

La figure 4 est un schéma fonctionnel des opérations d'un centre de gestion de réseau dans un mode de réalisation de l'invention. Deux premiers traitements en entrée de la procédure de gestion seront détaillés dans la suite de la description : le traitement des alarmes avec regroupement par évènement et calcul des priorités techniques; le recalage des priorités en fonction des objectifs de niveaux de service de l'exploitation. Si l'alarme doit rester sans effet, compte tenu des objectifs de niveau de service, l'alarme pourra être affichée sur un écran secondaire pendant une durée paramétrable et l'alarme restera sans autre effet. Si l'alarme doit être traitée, on détermine ensuite son niveau de criticité en fonction duquel l'action de l'opérateur doit être immédiate ou pas. Si une action immédiate est requise, l'alarme est immédiatement présentée à l'opérateur, éventuellement avec l'image de l'un des capteurs DAI concernés. En outre, la caméra orientable la plus proche est orientée vers l'alarme et l'image temps réél de ladite caméra est présentée à l'opérateur. Si une action immédiate de l'opérateur n'est pas requise, elle est stockée dans une file d'attente pour être affichée quand c'est possible d'une part sur un écran principal (pour le niveau de priorité le plus élevé) et d'autre part sur un écran secondaire (pour les alarmes du deuxième groupe de priorités). L'opérateur peut alors sélectionner une des alarmes et orienter la caméra mobile la plus proche vers la zone de l'incident ayant déclenché l'alarme pour en afficher une image temps réél. Si l'alarme nécessite une action simple, telle que l'affichage d'un message sur un PMV, ladite action peut être déclenchée automatiquement. Elle est alors affichée sur l'écran principal de l'opérateur en même temps que l'action déclenchée et acquittée. Si l'action requise par les procédures établies par l'exploitant n'est pas suffisamment simple pour être déclenchée automatiquement, le logiciel propose une recommandation qui est affichée sur l'écran principal de l'opérateur. En tout état de cause, l'opérateur peut intervenir à tout moment dans la chaîne de décision, notamment pour modifier l'ordre de priorité des alarmes. Il peut être avantageux de prévoir deux catégories d'opérateurs, l'une pour s'occuper des niveaux d'alarme bas et une autre pour s'occuper des niveaux d'alarme les plus élevé. On réduit ainsi les risques de voir des alarmes prioritaires non traitées.

La figure 5 illustre les modalités de gestion des priorités d'alarmes dans le superviseur d'alarmes dans un mode de réalisation de l'invention. La gestion des priorités d'alarmes constitue le coeur logiciel du système d'aide à l'exploitation d'un réseau routier selon l'invention. Le logiciel d'aide à la décision réalise un regroupement des alarmes par évènement et réalise ensuite un classement par ordre de priorité en prenant en compte des données issues de plusieurs sortes de capteurs (DAI, caméras orientables, boucles dans le sol, autre modalité de comptage de débit de vehicules, météo...).

A intervalles réguliers le superviseur d'alarmes reçoit les mesures de trafic en provenance soit des capteurs DAI, soit d'autres capteurs de mesures de trafic (boucles magnétiques, radar, etc.). Lorsqu'un incident est détecté par l'un des capteurs DAI, le superviseur reçoit cette alarme. L'alarme est alors traitée par le système de traitement et de hiérarchisation des alarmes. Suivant le résultat dudit traitement les alarmes ou événements (si l'alarme fait partie d'un ensemble cohérent d'alarmes venant d'un même espace spatio-temporel) sont classés selon ordre de priorité technique défini à partir du niveau de risque que présente un incident, auquel on donne le nom de T-Factor. Le T-Factor est calculé pour chacun des capteurs avec une corrélation temporelle et spatiale. Il peut également être calculé de manière agrégée sur un ensemble de capteurs couvrant un segment de l'autoroute. Le T-Factor peut être défini par exemple sur une échelle de 1 à 5. Le classement des incidents sur cette échelle dépend de la pratique passée de l'opérateur, de ses prévisions, notamment sur la performance future de ses moyens d'intervention et des pratiques les meilleures des autres opérateurs. L'ordre de priorité est fonction d'indices de criticité, d'indicateurs instantanés sur la sécurité et l'état du trafic, du nombre d'alarmes impliquées dans un événement et de la durée de l'alarme. Ces éléments sont détaillés dans la suite de la description.

On définit des indices de criticité a priori qui sont fonction de fonction de l'environnement: pour chaque élément constitutif d'une alarme on affecte un indice de criticité selon la problématique de sécurité et selon la problématique de mobilité. La criticité selon la problématique de sécurité correspond par exemple au risque d'aggravation d'un incident en termes de mortalité ou de gravité des blessures, ou en risque de sur-accident. Ainsi une alarme en tunnel est beaucoup plus critique qu'une alarme en extérieur car un incident dans un espace clos peut avoir des conséquences beaucoup plus rapides et graves. Autre exemple, une alarme en pleine voie est beaucoup plus critique que sur une BAU car le risque de sur-accident par collision arrière est beaucoup plus important. La criticité en termes de mobilité désigne l'impact potentiel de l'incident sur l'écoulement du trafic et de la durée nécessaire au rétablissement des conditions d'utilisation de la voie au plus proche de la situation normale.

Les indices a priori de criticité de sécurité et de mobilité sont définis par l'opérateur de réseau mais il existe des valeurs communément admises qui sont données par les tableaux suivants:
- Pour chaque caméra (tunnel, pont, échangeur, linéaire, nombre de voies etc.)

| Exemple (1 valeur la plus faible, 5 la plus forte) | Sécurité | Mobilité |
|---|---|---|
| Tunnel | 5 | 3 |
| Pont | 4 | 3 |
| Echangeur | 3 | 2 |
| Linéaire (2 voies avec BAU) | 1 | 1 |
| Linéaire (2 voies sans BAU) | 3 | 3 |

- Pour chaque type de voies (BAU, voie d'insertion, voie lente, voie rapide, refuge, etc.)

| Exemple (1 valeur la plus faible, 5 la plus forte) | Sécurité | Mobilité |
|---|---|---|
| BAU | 1 | 1 |
| Voie insertion | 3 | 3 |
| Refuge | 1 | 1 |
| Voie lente | 4 | 3 |

- Pour chaque acteur (piéton, véhicule, VL, PL, transport en commun, transport de matière dangereuse, etc.)

| Exemple (1 valeur la plus faible, 5 la plus forte) | Sécurité | Mobilité |
|---|---|---|
| Piéton | 2 | 1 |
| VL | 3 | 2 |
| PL | 4 | 3 |
| Transport en commun | 5 | 3 |
| Matière dangereuse | 5 | 5 |
| ... | | |

- Pour chaque nature d'incident (présence, arrêt, contresens, mouvement anormal dans un flux) ;

| Exemple (1 valeur la plus faible, 5 la plus forte) | Sécurité | Mobilité |
|---|---|---|
| Présence | 2 | 2 |
| Contresens | 4 | 3 |
| Arrêt | 3 | 4 |
| Mouvement anormal | 1 | 1 |
| ... | | |

Les indicateurs instantanés sur la sécurité et l'état du trafic sont calculés en fonction des mesures de trafic :
- un indicateur de sécurité global basé sur les mesures de circulation voie entière qui peut par exemple être basé sur un modèle prédictif de situations à risque d'accident fondé notamment sur des dépassements de seuils de vitesse pour une densité de trafic donnée (Voir par exemple Jean-Marc Morin - Cédric Perot, « Un indicateur temps réel de sécurité des écoulements Congrès International ATEC-ITS France, 2008)
- Un indicateur de mobilité globale ou état de Trafic ; l'état du trafic à un instant donné définit l'impact potentiel d'un incident d'un type donné sur le trafic et donc la mobilité ; quatres états de trafic sont définits par les centre d'information routière T1 fluide, T2 dense, T3 saturé, T4 bloqué.

L'ordre de priorité dépend également du nombre d'alarmes impliquées dans un événement, ledit événement étant défini par un ensemble d'alarmes de même nature (ou correspondant un à scenario préétabli) intervenant dans un intervalle de temps et d'espace prédéterminé (de proche en proche, c'est-à-dire par regroupement des alarmes de connexité spatiale d'ordre n, n étant le nombre de caméras amont ou aval et de préférence égal à 1 et/ou regroupement temporel des alarmes de connexité temporelle Δt, Δt étant l'écart temporel entre 2 alarmes. Exemple 1 : un véhicule à contre sens va passer de caméras en caméras dans un intervalle de temps donné, l'ensemble de ces alarmes sont regroupées pour former l'événement contre sens. Exemple 2 : En cas de collisions en chaine 1 alarme va être levée pour le 1^{er} véhicule arrêté, puis pour le second, puis pour le troisième et ce tant que l'intervalle de temps entre 2 alarmes successives ne dépasse pas le seuil prédéterminé de connexité temporelle Δt);

La durée de l'alarme (ou événement) en cours intervient également dans l'ordre de priorité.

L'algorithme de classement des alarmes par priorités (traduites dans l'échelle de T-Factors) utilise des techniques de classification connues, notamment pour la gestion de centrale électrique telle que la logique floue, les réseaux de neurones, les systèmes multi-agents, système experts ou d'autres techniques. Ces techniques ont en commun de reposer sur une calibration. Opérationnellement, on réalisera cette calibration en fournissant en entrée au logiciel de classification des enregistrements d'alarmes, en testant le résultat en termes de répartition des alarmes dans les classes et en ajustant les pondérations des entrées qu'utilisent la plupart de ces techniques pour arriver à une échelle de classification qui corresponde aux priorités d'expérience. Un exemple de réalisation pourra faire appel à l'un des algorithmes proposés par Kyrykides (« A Next Generation Alarm Processing Algorithm Incorporating Recommandations and Decisions on Wide Area Control », I3E, 2007). La priorité de chaque alarme est recalculée à intervalles de temps réguliers.

La figure 6 représente les différents niveaux de risques définis par le gestionnaire du réseau dans un mode de réalisation de l'invention et illustre comment on passe des T-Factor qui définissent un ordre de priorité technique de traitement des alarmes à un ordre de priorité « commercial » fonction des niveaux de qualité de service spécifiés par l'opérateur du réseau.

La notion de qualité de service peut être définie contractuellement entre un opérateur et ses clients, le non respect des engagements contractuels (Service Level Agreement ou SLA) mesurés par des indices clés de performance (KPI) peut déclencher le paiement de pénalités par l'opérateur aux clients victimes de ces engagements non tenus. La notion de qualité de service est d'usage répandu dans le monde des télécommunications. Elle n'a pas encore été généralisée à d'autres types de réseaux, notamment des réseaux routiers ou seulement partiellement. Mais les mêmes concepts sont transposables.

La qualité de service peut être définie comme la capacité d'un produit ou d'un service, à satisfaire les besoins potentiels ou exprimés des clients, ou plus largement des bénéficiaires du produit ou du service. Derrière cette définition, il convient d'apporter quelques précisions complémentaires :
- le client est le principal bénéficiaire de la qualité de service, mais il n'est pas le seul,
- celui-ci, pour des raisons diverses, peut modifier sa perception de la qualité,
- la définition de la qualité s'oppose à la conception ancienne de produit de haute performance : c'est la conformité aux besoins réels de l'utilisateur, qu'il est préférable de lui faire exprimer, qui est recherchée et non une approche théorique d'une qualité définie de manière abstraite et absolue.
- un service de coût trop élevé ne peut satisfaire l'utilisateur : on ne peut donc dissocier le coût de la qualité.

Dans le cas d'un réseau autoroutier, des considérations supplémentaires sont à prendre en compte. La route n'est pas un produit ordinaire. La création d'un objet routier résulte généralement d'un processus complexe où les dimensions politiques liées à l'aménagement du territoire, à la socio-économie et à la protection de l'environnement prennent souvent le pas, dans les phases amont de la conception, sur les considérations purement techniques de définition des caractéristiques intrinsèques de l'objet. D'ailleurs, si le terme "client" n'est pas très bien adapté à l'objet routier, la réduction des bénéficiaires de la qualité de la route aux seuls usagers n'est pas non plus satisfaisante. Les bénéficiaires pris en compte dans l'évaluation de la qualité de service sont plus généralement :
- les usagers, utilisateurs directs de la route,
- les bénéficiaires extérieurs, parmi lesquels on trouve en particulier les riverains, mais aussi, si l'on se place du point de vue de l'aménagement et de l'équilibre des territoires, l'ensemble des contribuables, et les élus,
- les maîtres d'ouvrages, pour lesquels la route est construite, qui ont en charge la définition du parti d'aménagement et des spécifications techniques de la route, et qui doivent assurer le financement de cette dernière, avec éventuellement la participation de co-financeurs,
- les gestionnaires, chargés de l'exploitation et de l'entretien de la route, y compris la police.

Quels que soient leurs motifs de déplacement (professionnels, domicile - travail, loisirs) les usagers attendent de la part des gestionnaires de voirie un niveau de service constant. Ils aspirent à un renforcement de la sécurité routière et acceptent mal que le bon déroulement de leurs déplacements soit perturbé par des aléas de circulation. Il incombe donc aux gestionnaires de voirie d'agir pour minimiser les effets des perturbations. Ils doivent pour cela surveiller de manière régulière ce qui se passe sur le réseau afin de repérer les événements, les situations ou les dégradations qui pourraient nuire à la sécurité des usagers et à l'écoulement normal du trafic. L'exploitation de la route s'attache donc à la gestion des événements (perturbations nécessitant une intervention urgente, phénomènes aléatoires, surveillance des équipements dynamiques,...). Elle veille à ce que la route assure sa fonction d'écoulement du trafic, par référence à un niveau de service donné, susceptible de définir un engagement contractuel ou quasi-contractuel, comme dans le monde des télécomminications ou d'autres domaines du service. L'exploitation de la route comprend donc l'ensemble des actions destinées à assurer le bon fonctionnement d'une route et comporte 3 grands domaines d'activités :
- le maintien de la viabilité qui recouvre l'ensemble des interventions sur le terrain destinées, en cas de perturbations, à maintenir ou rétablir des conditions d'utilisation de la voie au plus proche de la situation normale ;
- la gestion du trafic qui recouvre l'ensemble des dispositions visant, dans le cadre d'objectifs prédéfinis, à répartir et à contrôler les flux de trafic dans le temps et dans l'espace, afin d'éviter l'apparition des perturbations ou d'en atténuer les effets ;
- l'aide au déplacement qui recouvre l'ensemble des dispositions visant à diffuser, par un moyen ou par un autre, toute information prévisionnelle ou actuelle sur les conditions de circulation ; son objectif général est la sécurité et le confort de l'usager.

La notion de niveau de service découle de ce qu'un utilisateur de la route peut être sensible à plusieurs facteurs tels que notamment la sécurité, le tracé et l'état de surface de la route, la lisibilité des indications d'itinéraires, la fluidité de la circulation, la disponibilité en toutes saisons, l'agrément du parcours ...Le niveau de qualité de service est le pourcentage minimum d'atteinte fixé par le maître d'ouvrage sur les paramètres ci-dessus. L'ensemble des niveaux de service définit pour le gestionnaire l'objectif minimal de SLA. A titre d'exemple, on trouve dans le Dictionnaire de l'entretien routier (volume 4, mai 1999), une définition de la qualité de service hivernale pour une route : un niveau de service de C1 à C4 (du plus élevé au plus bas) est affecté à un itinéraire en fonction de son importance socio-économique. Il est défini par un triplet (condition minimale, condition de référence, durée de retour) décliné selon les horaires (jour, nuit) et dans les conditions les plus difficiles, qui sont normalement celles du service hivernal. La condition minimale est celle en dessous de laquelle il n'est acceptable de descendre en aucune circonstance (C2, C3 ou C4 selon l'importance de la liaison). La condition de référence est celle du service normal hors incident. Le niveau acceptable dépend des conditions métérorologiques usuelles (climat clément ou rude). La durée de retour est la période nécessaire pour revenir à la condition de référence ; c'est la durée maximale théorique de la parturbation induite par le phénomène hivernal sur le trafic routier au-delà de sa manifestation propre.

Un système de DAI est une des briques majeures nécessaires pour garantir le respect d'objectifs de SLA.

La DAI (notamment vidéo) est un système d'aide à l'exploitation. In vise à détecter et à localiser tout événement qui est de nature à perturber la sécurité ou la progression des véhicules (incident). En l'absence de système de DAI, ces incidents sont remontés à l'exploitant par le biais de divers outils : patrouilleurs, réseau d'appel d'urgence, force de police, appel des usagers via le réseau de téléphonie mobile. L'avantage d'un système de DAI, réside dans la rapidité et dans l'exhaustivité des incidents qu'un tel système peut détecter. Les systèmes classiques utlisent une série de boucles électromagnétiques noyées dans la chaussée. Un algorithme opérant sur certains paramètres (taux d'occupation, débit, vitesse) détecte les discontinuités dans l'écoulement des flux provenant d'un incident. Un système de DAI video peut en outre détecter des arrêts anormaux de véhicules ou des mouvements de piétons. A ce titre un système de DAI vidéo impacte la qualité de service d'un réseau donné car il permet une réactivité plus grande de l'exploitant. Il permet notamment d'améliorer la qualité du service offert selon les deux groupes de KPI utiles pour définir la qualité de service d'un réseau autoroutier que sont le groupe des indicateurs de sécurité et le groupe des indicateurs de mobilité.

Un temps de détection plus court des incidents, accompagné d'une image vidéo de l'incident va permettre :
o de réagir plus vite sur l'ensemble du linéaire (ce qui peut avoir pour conséquence la diminution de la sévérité des blessures en cas d'accident corporel ou la diminution du risque d'aggravation de l'incident) ;
o d'avoir une réponse adaptée sur chaque incident grâce à l'image vidéo ;
o de diminuer le risque de sur-accident en informant au plus vite les automobilistes par des moyens tels que : les panneaux à messages variables, la radio, la mise en place de balisage spécifique, etc.

La sécurité sur un axe de circulation se mesure généralement selon le nombre d'accidents, le nombre de sur-accidents, le nombre de morts, le nombre de blessés, la sévérité des blessures. La performance de l'exploitation sera appréciée selon le temps de détection des incidents, et le temps d'intervention. Ce dernier ayant clairement un impact direct sur la sévérité des blessures et le nombre de morts éventuels. Une analyse des statistiques en France montre une liaison directe entre le délai d'intervention et la mortalité due à un accident : une réduction de 25% du délai d'intervention réduit de 8% le nombre de morts. Et une réduction de 20 mn à 10 mn dudit délai peut permettre de diviser par 4 le nombre de morts. S'agissant de la mobilité, on part d'une définition de l'état du trafic avant incident. On considère généralement quatre états : un état fluide (T1), un état dense (T2), un état saturé (T3) et un état bloqué (T4). On analyse ensuite la mesure selon laquelle un incident peut perturber la progression des autres véhicules. Un temps de détection plus court va permettre de le « résorber » plus rapidement et par conséquent de minimiser l'impact de celui-ci sur l'écoulement du trafic : à titre d'exemple, il est généralement admis que le délai sur le temps de parcours induit par un incident est proportionnel au carré de la durée du l'incident. En outre, un incident provoque un effet de traînée : pour chaque minute de blocage d'une voie de circulation d'un autoroute à une heure de pointe, quatre minutes de retard de temps de parcours sont induites après la fin de l'incident. A contrario, en cas d'existence d'un système d'aide à l'exploitation, les automobilistes arrivant sur la zone peuvent être prévenus en amont ce qui permet à certains d'entre eux d'opter pour un autre itinéraire.

L'objectif de l'exploitation est d'augmenter la fiabilité du parcours, c'est-à-dire de réduire au maximum l'impact sur l'écoulement du trafic des événements non-récurrents tels que les incidents. Il s'agit donc de réduire le temps nécessaire au retour à une situation d'écoulement normale, notamment en améliorant le temps de détection des incidents.

La gestion des alarmes joue un rôle important dans l'atteinte de cet objectif. La probabilité d'avoir à traiter simultanément un nombre élevé d'alarmes est d'autant plus élevée que, d'une part le nombre d'opérateurs est réduit, et que d'autre part la longueur du linéaire autoroutier à surveiller est grande. Ce nombre d'alarmes, potentiellement grand, peut submerger l'opérateur en charge de les traiter. Le temps nécessaire aux opérateurs pour appréhender la globalité de la ou des situations peut induire un délai supplémentaire dans le traitement et par conséquent nuire à la qualité du service offert. Le besoin est donc de disposer d'un système de gestion d'alarmes permettant d'une part de réduire le nombre d'alarmes vues par l'opérateur, et d'affecter d'autre part une priorité de traitement aux alarmes pour garantir que les décisions seront prises en adéquation avec les objectifs de qualité de service.

Ainsi, on peut ainsi passer d'un ensemble de valeurs de priorité technique, les T-Factors, à des valeurs de priorité « commerciale » ou contractuelle, représentées par les KPI.

Les niveaux de priorité techniques font l'objet d'une transformation en fonction de la perception propre des risques de chaque exploitation d'autoroute et des objectifs de niveaux de service de l'exploitation. La perception du risque dépend notamment :
- De la réglementation en vigueur
- De la topographie du linéaire autoroutier
- Des moyens de l'exploitation (dépenses opérationnelles; investissements)
- Du personnel disponible.

Une fonction de transformation est donc appliquée au T-Factor en cohérence avec la politique de l'opérateur et notamment pour être en accord avec ses objectifs de qualité de service définis par un positionnement sur des échelles pour chacun des KPI. La fonction de transformation permet de passer d'un niveau de T-Factor au niveau de risque qui est fonction des pourcentages de réalisation des KPI correspondant à la perception propre des risques de chaque exploitation d'autoroute et des objectifs de niveaux de service de l'exploitation : $Niveau de Risque = T - {Factor}_{Normalisé} x \left({α}_{1}.%{FPI}_{1}+{α}_{2}.%{FPI}_{2}+…+{α}_{n}.%{FPI}_{n}\right)$

Avec :
- T-Factor_{Normalisé} : le T-Factor normalisé entre 0 et 1 tel que 0 corresponde à la valeur la plus élevé de risque technique
- %KPIₙ: le pourcentage de réalisation du KPIₙ
- α_{1...} αₙ les coefficients de pondération affectée à chaque perception de risque propre ou objectif de niveau de service. Les coefficients sont choisis de telle sorte que la somme pondérée des pourcentages de KPI soit comprise en 0 et 100. 100 correspondant à des objectifs complètements atteints.

S'agissant du niveau de risque, on peut, comme illustré sur la figure 6 définir six classes de KPI en fonction du niveau d'alarme : pas d'alarme ; alarme de bas niveau ; attention requise ; alarme de niveau A ; alarme de niveau B; alarme maximale.

L'opérateur peut faire le choix de visualiser une alarme ou événement en faisant appel soit à l'image temps réél du capteur DAI, soit à celle de la caméra PTZ la plus proche de l'alarme ou événement. Dans le cas de ce deuxième chjoix, celle-ci est actionnée automatiquement de manière à pointer sur la zone concernée. L'image de la caméra PTZ est présentée à l'opérateur. L'ensemble des alarmes avec vignettes ou clips associés sont stockées dans une base de données pour analyse ultérieure et éventuellement mesure de performances.

Les exemples décrits ci-dessus sont donnés à titre d'illustration de modes de réalisation de l'invention. Ils ne limitent en aucune manière le champ de l'invention qui est défini par les revendications qui suivent.

## Revendications

1. Système d'aide à l'exploitation d'un réseau routier (10) comprenant au moins deux capteurs d'images (20), (30) des moyens de communication (40) qui transmettent des informations des capteurs d'images (20), (30) à au moins un centre de gestion du réseau (50) d'où sont émises des commandes d'intervention en réaction à des alarmes générées par les dites informations, **caractérisé en ce que** les priorités de traitement des informations et d'émission des commandes sont définies par l'application successive d'une fonction de classement des dites alarmes en priorités techniques de commandes d'intervention et d'une fonction de transformation des dites priorités techniques par des critères pondérés de qualité de service définis pour la gestion dudit réseau.

2. Système d'aide à l'exploitation d'un réseau routier selon la revendication 1 **caractérisé en ce qu'**il comprend en outre au moins une caméra orientable (30).

3. Système d'aide à l'exploitation d'un réseau routier selon la revendication 2 **caractérisé en ce que** chacun des capteurs d'images (20) et chacune des caméras orientables (30) sont montés sur un mât en bordure du réseau routier (10), ledit mât étant relié aux moyens de communication (40) et à au moins un module d'alimentation.

4. Système d'aide à l'exploitation d'un réseau routier selon la revendication 1 **caractérisé en ce que** les moyens de communication (40) sont constitués par un réseau de communication sans fil.

5. Système d'aide à l'exploitation d'un réseau routier selon la revendication 1 **caractérisé en ce qu'**un traitement de détection automatique d'incidents (DAI) est effectué localement en sortie des capteurs d'images (20).

6. Système d'aide à l'exploitation d'un réseau routier selon la revendication 2 et la revendication 5 **caractérisé en ce que** le traitement de DAI est apte à commander le pointage d'au moins une caméra orientable (30) vers une zone d'incident.

7. Système d'aide à l'exploitation d'un réseau routier selon la revendication 5 **caractérisé en ce que** le traitement DAI génère des alarmes qui sont transmises à un centre de gestion du réseau (50).

8. Procédé d'aide à l'exploitation d'un réseau routier comprenant au moins deux étapes de capture d'images, une étape de communication des informations des images capturées à au moins un centre de gestion du réseau, d'où sont émises des commandes d'intervention en réaction à des alarmes générées par les dites informations, **caractérisé en ce que** les priorités de traitement des informations et d'émission des commandes sont définies par l'application successive d'une fonction de classement des dites alarmes en priorités techniques de commandes d'intervention et d'une fonction de transformation des dites priorités techniques par des critères pondérés de qualité de service définis pour la gestion dudit réseau.

9. Procédé d'aide à l'exploitation d'un réseau routier selon la revendication 8 **caractérisé en ce qu'**il comprend en outre une étape de prise de vue par une caméra orientable.

10. Procédé d'aide à l'exploitation d'un réseau routier selon la revendication 8 **caractérisé en ce qu'**il comprend une étape de transmission d'alarmes issues d'un traitement local de détection automatique d'incidents (DAI) en sortie des capteurs d'images à un centre de gestion du réseau.

11. Procédé d'aide à l'exploitation d'un réseau routier selon la revendication 10 **caractérisé en ce que** lesdites alarmes sont **caractérisées par** des informations permettant d'identifier au moins un des éléments choisis au sein du groupe constitué par le capteur, la voie, le type d'acteur, la nature de l'incident et sa date.

12. Procédé d'aide à l'exploitation d'un réseau routier selon la revendication 10 **caractérisé en ce qu'**il comprend en outre une étape de supervision des alarmes comprenant une sous-étape de fusion des alarmes avec des données issues d'autres capteurs situés sur le réseau et une sous-étape de classement des alarmes selon un premier ordre de priorité établi en fonction des caractéristiques des incidents.

13. Procédé d'aide à l'exploitation d'un réseau routier selon la revendication 12 **caractérisé en ce que** les caractéristiques des incidents sont choisies dans un groupe comprenant au moins des indices de criticité, des indicateurs de sécurité, des indicateurs d'état du trafic, le nombre d'alarmes dans une zone spatio-temporelle et la durée de l'alarme en cours.

14. Procédé d'aide à l'exploitation d'un réseau routier selon la revendication 12 **caractérisé en ce que** l'étape de supervision comprend en outre une sous-étape consistant à modifier le premier ordre de priorité en fonction de critères de qualité de service définis pour la gestion dudit réseau.

15. Procédé d'aide à l'exploitation d'un réseau routier selon la revendication 14 **caractérisé en ce que** les critères de qualité de service sont choisis dans un groupe comprenant au moins des conditions minimales de viabilité, des conditions de référence de viabilité, des durées maximales de retour à des conditions de référence de viabilité, des indicateurs de répartition et de contrôle spatio-temporels du trafic, des indicateurs de perturabation du trafic, des indicateurs d'effet des perturbations, des indicateurs de mise à disposition des usagers du réseau d'informations sur les conditions de trafic.

16. Procédé d'aide à l'exploitation d'un réseau routier selon la revendication 14 **caractérisé en ce que** l'étape de supervision comprend en outre une sous-étape consistant à extraire des alarmes classées par ordre de priorité celles qui nécessitent une action immédiate pour les afficher sur l'écran d'un opérateur du centre de gestion de réseau.

17. Procédé d'aide à l'exploitation d'un réseau routier selon la revendication 14 **caractérisé en ce que** l'étape de supervision comprend en outre une sous-étape consistant à extraire des alarmes classées par ordre de priorité celles qui peuvent être résolues par une action simple et une autre sous-étape consistant à exécuter ladite action simple.

## Patentansprüche

1. System zum Assistieren bei der Benutzung eines Straßennetzes (10), das wenigstens zwei Bildsensoren (20), (30) und Kommunikationsmittel (40) umfasst, die Informationen von den Bildsensoren (20), (30) zu wenigstens einer Netzmanagementzentrale (50) sendet, von der Interventionsbefehle als Reaktion auf durch die Informationen erzeugte Alarme gesendet werden, **dadurch gekennzeichnet, dass** die Prioritäten der Informationsverarbeitung und des Sendens von Befehlen durch aufeinander folgendes Anwenden einer Funktion des Einstufens der Alarme nach technischen Prioritäten von Interventionsbefehlen und einer Funktion des Transformierens der technischen Prioritäten anhand von für das Management des Netzwerks definierten gewichteten Dienstequalitätskriterien definiert werden.

2. System zum Assistieren bei der Benutzung eines Straßennetzes nach Anspruch 1, **dadurch gekennzeichnet, dass** es ferner wenigstens eine lenkbare Kamera (30) umfasst.

3. System zum Assistieren bei der Benutzung eines Straßennetzes nach Anspruch 2, **dadurch gekennzeichnet, dass** jeder der Bildsensoren (20) und jede der lenkbaren Kameras (30) an einem Masten am Rand des Straßennetzes (10) montiert sind, wobei der Masten mit den Kommunikationsmitteln (40) und mit wenigstens einem Stromversorgungsmodul verbunden ist.

4. System zum Assistieren bei der Benutzung eines Straßennetzes nach Anspruch 1, **dadurch gekennzeichnet, dass** die Kommunikationsmittel (40) durch ein drahtloses Kommunikationsnetz gebildet werden.

5. System zum Assistieren bei der Benutzung eines Straßennetzes nach Anspruch 1, **dadurch gekennzeichnet, dass** DAI-(automatische Ereigniserkennung)-Verarbeitung lokal am Ausgang der Bildsensoren (20) erfolgt.

6. System zum Assistieren bei der Benutzung eines Straßennetzes nach Anspruch 2 und Anspruch 5, **dadurch gekennzeichnet, dass** die DAI-(automatische Ereigniserkennung)-Verarbeitung zum Steuern des Richtens von wenigstens einer lenkbaren Kamera (30) auf eine Ereigniszone ausgelegt ist.

7. System zum Assistieren bei der Benutzung eines Straßennetzes nach Anspruch 5, **dadurch gekennzeichnet, dass** die DAI-(automatische Ereigniserkennung)-Verarbeitung Alarme erzeugt, die zu einer Netzmanagementzentrale (50) übertragen werden.

8. Verfahren zum Assistieren bei der Benutzung eines Straßennetzes, das wenigstens zwei Bilderfassungsschritte beinhaltet, einen Schritt zum Übermitteln von Informationen aus den erfassten Bildern zu wenigstens einer Netzmanagementzentrale, von der Interventionsbefehle als Reaktion auf durch die Informationen erzeugte Alarme gesendet werden, **dadurch gekennzeichnet, dass** die Prioritäten zur Informationsverarbeitung und zum Senden von Befehlen durch das aufeinander folgende Anwenden einer Funktion zum Einstufen der Alarme nach technischen Prioritäten von Interventionsbefehlen und einer Funktion zum Transformieren der technischen Prioritäten durch für das Management des Netzes definierte gewichtete Dienstequalitätskriterien definiert werden.

9. Verfahren zum Assistieren bei der Benutzung eines Straßennetzes nach Anspruch 8, **dadurch gekennzeichnet, dass** es ferner einen Schritt der Bilderfassung mit einer lenkbaren Kamera beinhaltet.

10. Verfahren zum Assistieren bei der Benutzung eines Straßennetzes nach Anspruch 8, **dadurch gekennzeichnet, dass** es einen Schritt des Übertragens von von lokaler DAI-(automatische Ereigniserkennung)-Verarbeitung am Ausgang der Bildsensoren kommenden Alarmen zu einer Netzmanagementzentrale beinhaltet.

11. Verfahren zum Assistieren bei der Benutzung eines Straßennetzes nach Anspruch 10, **dadurch gekennzeichnet, dass** die Alarme durch Informationen gekennzeichnet sind, die das Identifizieren von wenigstens einem der Elemente zulassen, die aus der Gruppe bestehend aus dem Sensor, dem Kanal, dem Subjekttyp, der Art des Ereignisses und seinem Datum ausgewählt sind.

12. Verfahren zum Assistieren bei der Benutzung eines Straßennetzes nach Anspruch 10, **dadurch gekennzeichnet, dass** es ferner einen Schritt des Überwachens von Alarmen beinhaltet, der einen Teilschritt des Kombinierens von Alarmen mit Daten, die von anderen auf dem Netz befindlichen Sensoren kommen, und einen Teilschritt des Einstufens von Alarmen in eine erste Prioritätsfolge beinhaltet, die in Abhängigkeit von den Charakteristiken der Ereignisse aufgestellt wird.

13. Verfahren zum Assistieren bei der Benutzung eines Straßennetzes nach Anspruch 12, **dadurch gekennzeichnet, dass** die Charakteristiken der Ereignisse ausgewählt werden aus einer Gruppe, die mindestens Kritikalitätsindexen, Sicherheitsindikatoren, Verkehrszustandsindikatoren, Anzahl Alarme in einer Raum-Zeit-Zone und Dauer des aktuellen Alarms beinhaltet.

14. Verfahren zum Assistieren bei der Benutzung eines Straßennetzes nach Anspruch 12, **dadurch gekennzeichnet, dass** der Überwachungsschritt ferner einen Teilschritt beinhaltet, der im Modifizieren der ersten Prioritätsfolge in Abhängigkeit von für das Management des Netzes definierten Dienstequalitätskriterien besteht.

15. Verfahren zum Assistieren bei der Benutzung eines Straßennetzes nach Anspruch 14, **dadurch gekennzeichnet, dass** die Dienstequalitätskriterien ausgewählt sind aus einer Gruppe, die mindestens Befahrbarkeitsmindestbedingungen, Befahrbarkeitsreferenz-bedingungen, maximale Rückkehrdauern zu den Befahrbarkeitsreferenzbedingungen, Indikatoren für Raum-Zeit-Verteilung und -Steuerung des Verkehrs, Verkehrsunterbrechungsindikatoren, Indikatoren für die Auswirkungen von Unterbrechungen, Indikatoren zum Bereitstellen von Verkehrsbedingungsinformationen für Netzwerkbenutzer beinhaltet.

16. Verfahren zum Assistieren bei der Benutzung eines Straßennetzes nach Anspruch 14, **dadurch gekennzeichnet, dass** der Überwachungsschritt ferner einen Teilschritt beinhaltet, der im Extrahieren derjenigen Alarme aus den nach Prioritätsfolge eingestuften Alarmen besteht, die einer sofortigen Aktion bedürfen, um sie auf dem Bildschirm eines Bedieners in der Netzmanagementzentrale anzuzeigen.

17. Verfahren zum Assistieren bei der Benutzung eines Straßennetzes nach Anspruch 14, **dadurch gekennzeichnet, dass** der Überwachungsschritt ferner einen Teilschritt, der im Extrahieren derjenigen Alarme aus den nach Prioritätsfolge eingestuften Alarmen, die durch eine einfache Aktion aufgelöst werden können, besteht, und einen weiteren Teilschritt beinhaltet, der im Ausführen der einfachen Aktion besteht.

## Claims

1. A system for assisting in the use of a road network (10), comprising at least two image sensors (20), (30), communication means (40) that transmit information from said image sensors (20), (30) to at least one network management centre (50) from which intervention commands are transmitted in response to alarms generated by said information, **characterised in that** the priorities for processing the information and for transmitting the commands are defined by the successive application of a function for ranking said alarms by technical priorities of intervention commands and a function for transforming said technical priorities by weighted quality of service criteria defined for the management of said network.

2. The system for assisting in the use of a road network according to claim 1, **characterised in that** it further comprises at least one steerable camera (30).

3. The system for assisting in the use of a road network according to claim 2, **characterised in that** each of said image sensors (20) and each of said steerable cameras (30) is mounted on a mast by the side of said road network (10), said mast being connected to said communication means (40) and to at least one power supply module.

4. The system for assisting in the use of a road network according to claim 1, **characterised in that** said communication means (40) are constituted by a wireless communication network.

5. The system for assisting in the use of a road network according to claim 1, **characterised in that** automatic incident detection (DAI) processing is carried out locally at the output of said image sensors (20).

6. The system for assisting in the use of a road network according to claims 2 and 5, **characterised in that** said automatic incident detection (DAI) processing is designed to control the aiming of at least one steerable camera (30) toward an incident zone.

7. The system for assisting in the use of a road network according to claim 5, **characterised in that** said automatic incident detection (DAI) processing generates alarms that are transmitted to a network management centre (50).

8. A method for assisting in the use of a road network comprising at least two steps of capturing images, a step of communicating information from said captured images to at least one network management centre from which intervention commands are transmitted in response to alarms generated by said information, **characterised in that** the priorities for processing the information and for transmitting commands are defined by the successive application of a function for ranking said alarms by technical priorities of intervention commands and a function for transforming said technical priorities by weighted quality of service criteria defined for the management of said network.

9. The method for assisting in the use of a road network according to claim 8, **characterised in that** it further comprises a step of capturing images using a steerable camera.

10. The method for assisting in the use of a road network according to claim 8, **characterised in that** it comprises a step of transmitting alarms coming from local automatic incident detection (DAI) processing at the output of said image sensors to a network management centre.

11. The method for assisting in the use of a road network according to claim 10, **characterised in that** said alarms are **characterised by** information allowing the identification of at least one of the elements selected from the group consisting of the sensor, the channel, the subject type, the nature of the incident and its date.

12. The method for assisting in the use of a road network according to claim 10, **characterised in that** it further comprises a step of monitoring alarms comprising a sub-step of combining alarms with data coming from other sensors located on the network and a sub-step of ranking alarms in a first order of priority established as a function of the characteristics of the incidents.

13. The method for assisting in the use of a road network according to claim 12, **characterised in that** the characteristics of the incidents are selected from a group comprising at least criticality indices, safety indicators, traffic status indicators, the number of alarms in a space-time zone and the duration of the current alarm.

14. The method for assisting in the use of a road network according to claim 12, **characterised in that** the monitoring step further comprises a sub-step that consists in modifying the first order of priority as a function of quality of service criteria defined for the management of said network.

15. The method for assisting in the use of a road network according to claim 14, **characterised in that** the quality of service criteria are selected from a group comprising at least minimum viability conditions, reference viability conditions, maximum durations for returning to reference viability conditions, indicators for space-time distribution and control of the traffic, traffic disruption indicators, indicators of the effects of disruptions, indicators for providing network users with information relating to traffic conditions.

16. The method for assisting in the use of a road network according to claim 14, **characterised in that** the monitoring step further comprises a sub-step that consists in extracting from the alarms ranked in order of priority those alarms that require immediate action, in order to display them on the screen of an operator in the network management centre.

17. The method for assisting in the use of a road network according to claim 14, **characterised in that** the monitoring step further comprises a sub-step that consists in extracting from the alarms ranked in order of priority those alarms that can be resolved by a simple action and a further sub-step that consists in executing said simple action.
